# FASCICULE DE BREVET EUROPEEN

(11) **EP 1 686 077 B1**
(45) Date de publication et mention de la délivrance du brevet: **03.03.2010**
(21) Numéro de dépôt: 06370003.3
(22) Date de dépôt: 27.01.2006
(51) Int. Cl.: B65F 3/00, B65F 3/20, B65F 3/28

(54) **Véhicule de collecte de produits, tels que notamment des déchets ménagers, stockés dans des contenants, tels que notamment des poubelles**
Fahrzeug zum Sammeln von in Behältern, insbesondere Müllbehältern, gelagerten Produkten, insbesondere Müll
Vehicle for collecting of products, especially refuse, stored in recptacles, especially refuse receptacles

(30) Priorité: 31.01.2005 FR 0500946
(43) Date de publication de la demande: 02.08.2006
(73) Titulaire: Flamme Environnement Société Anonyme, 59330 St. Remy du Nord (FR)
(72) Inventeur: Flamme, Hubert, 59330 St Remy du Nord (FR); Flamme, Etienne, 59330 St Remy du Nord (FR)
(74) Mandataire: Duthoit, Michel Georges André

(56) Documents cités:
- EP-B- 0 184 739
- BE-A- 1 013 261
- DE-A- 3 537 546
- DE-A- 4 415 721
- DE-C- 3 539 206
- DE-U- 9 011 335
- FR-A- 2 725 966
- US-A- 5 427 496

## Description

La présente invention a trait à un véhicule de collecte de produits, tels que notamment des déchets ménagers, stockés dans des contenants, tels que notamment des poubelles. Ce véhicule trouvera une application particulière pour le ramassage des ordures, notamment en zone urbaine.

Aujourd'hui, la plupart des véhicules de collecte présente un seul poste de chargement, généralement situé à l'arrière du véhicule, sur lequel travaillent deux ripeurs. Le véhicule s'arrête de telle façon que les produits à collecter soient situés le plus près possible de la trémie de chargement.

Très souvent, les ripeurs se gênent l'un l'autre dans leurs opérations, et ponctuellement, il n'y a du travail que pour un seul ripeur.

L'autre ripeur est alors tenté :
- de traverser la voie pour effectuer une collecte bilatérale, dangereuse et interdite,
- de se rendre au point de collecte suivant, de rapprocher les poubelles de la chaussée et d'attendre que le véhicule arrive jusqu'à lui,
- de rester sur son marchepied et ne rien faire.

Par ailleurs, dans le cas où il y a suffisamment de déchets à collecter pour deux ripeurs en un point de collecte, le véhicule de collecte, lui, n'est pas en mesure d'absorber le rythme imposé par les ripeurs et ces derniers doivent donc attendre que la machine absorbe les déchets.

Ainsi, la collecte est généralement lente, ce qui entraîne de nombreux désagréments notamment pour le voisinage, à cause du bruit élevé des opérations, et notamment pour les automobilistes bloqués derrière le véhicule. Par ailleurs, le véhicule s'arrêtant à chaque point de collecte, la mécanique est sollicitée de manière importante, et nécessite plus d'entretien, la consommation du véhicule est aussi plus élevée.

On connaît du document FR-2.725.966 un véhicule de collecte sélective de déchets selon le préambule de la revendication, dont la benne peut être séparée en deux parties par une cloison amovible, formant ainsi un compartiment avant et un compartiment arrière. Le remplissage du compartiment avant est réalisé au niveau d'un poste de chargement avant, à l'aide d'un lève-conteneur. Le compartiment avant ne dispose pas de compacteur est convient particulièrement pour la collecte de matériaux non compressibles, tels que du verre. Le compartiment arrière est réservé plus particulièrement pour la collecte de déchets compressibles. Le remplissage s'effectue au niveau d'un poste de chargement arrière, à l'aide d'un lève-conteneur et d'un compacteur. Pour une collecte non sélective des déchets, la cloison amovible est démontée.

La présente invention a pour but de remédier à ces inconvénients en proposant un véhicule de collecte permettant notamment de réduire le nombre d'arrêts du véhicule durant une tournée.

Un autre but de l'invention est de proposer un véhicule de collecte, notamment sélective, pour deux ripeurs, et permettant à chaque ripeur d'effectuer un chargement sans se gêner mutuellement.

D'autres buts et avantages de la présente invention apparaîtront au cours de la description qui va suivre qui n'est donnée qu'à titre indicatif et qui n'a pas pour but de la limiter.

L'invention concerne un véhicule de collecte de produits, tels que notamment des déchets ménagers, stockés dans des contenants, tels que notamment des poubelles, le véhicule comportant un châssis automoteur portant au moins un réceptacle principal longitudinal, le véhicule présentant au moins deux postes de chargement, un premier poste de chargement situé sur une position avant du châssis automoteur, un deuxième poste de chargement situé sur une position arrière du châssis automoteur, chacun desdits au moins deux postes de chargement présentant des moyens de préhension pour vider des contenants dans ledit au moins un réceptacle principal, ledit au moins un réceptacle principal présentant pour chaque poste de chargement, des moyens de guidage de flux de produits déversés.

Selon l'invention, le ou chaque réceptacle principal présente deux dispositifs de compaction, respectivement associés au premier poste de chargement et au deuxième poste de chargement, aptes à pousser les produits dans ledit réceptacle au-travers d'ouvertures d'alimentation, lesdits deux dispositifs de compaction présentant, soit des moyens pour fonctionner en alternance, l'un des deux dispositifs de compaction formant l'une des ouvertures d'alimentation lorsque l'autre dispositif de compaction pousse les produits, soit des moyens pour fonctionner de manière synchronisée, lesdits deux dispositifs de compaction poussant les produits en même temps au-travers desdites ouvertures d'alimentation dudit réceptacle principal.

L'invention sera mieux comprise à la lecture de la description suivante, accompagnée des dessins en annexe, parmi lesquels :
- la figure 1 est une vue de côté d'un véhicule de collecte sélective conforme à l'invention,
- la figure 2 est une vue en coupe du véhicule de collecte, tel qu'illustré à la figure 1, selon un plan de coupe horizontal,
- les figures 3 à 5 sont des vues de coupe, selon un plan vertical, vu de l'avant du véhicule, du poste avant de chargement du véhicule, tel qu'illustré à la figure 1,
- la figure 6 est une vue schématique, selon une coupe verticale, longitudinale, d'un véhicule de collecte conforme à l'invention,
- les figures 7 et 8 sont des vues, selon une coupe verticale, longitudinale au véhicule de collecte, illustrant des dispositifs de compaction en deux positions différentes,
- les figures 9, 10 et 11 sont des vues de coupe, selon un plan vertical, vue de l'avant du véhicule, du poste avant de chargement, tel qu'illustré aux figures 1 et 6.

La présente invention a pour objet un véhicule 1 de collecte de produits, tels que notamment des déchets ménagers stockés dans des contenants 2, tels que notamment des poubelles. Le véhicule comporte un châssis automoteur 3 portant au moins un réceptacle principal 4 longitudinal.

Selon l'invention, le véhicule présente au moins deux postes de chargement 5₁, 5₂, un premier poste de chargement situé sur une position avant du châssis automoteur 3, un deuxième poste de chargement situé sur une position arrière du châssis automoteur 3, chacun desdits au moins deux postes de chargement 5₁, 5₂ présentant des moyens de préhension 8, 9 pour vider des contenants 2 dans ledit au moins un réceptacle principal 4, ledit au moins un réceptacle principal 4₁, 4₂, 4₃ communiquant directement ou indirectement, au niveau de chaque poste de chargement 5₁, 5₂, ledit au moins un réceptacle principal 4 présentant, pour chaque poste de chargement 5₁, 5₂, des moyens de guidage 6, 7 de flux de produits déversés.

Selon un mode de réalisation, le véhicule comporte un châssis automoteur 3 portant au moins deux réceptacles principaux 4₁, 4₂, 4₃, longitudinaux.

Le véhicule présente alors au moins deux postes de chargement, un premier poste de chargement 5₂, situé sur une position avant du châssis automoteur, un deuxième poste de chargement 5₁ situé sur une position arrière du châssis automoteur, chacun desdits au moins deux postes de chargement présentant des moyens de préhension 8, 9 pour vider sélectivement des contenants 2 dans chacun desdits au moins deux réceptacles principaux 4₁ 4₂, 4₃, chacun desdits au moins deux réceptacles principaux 4₁, 4₂, 4₃ présentant, pour chaque poste de chargement 5₁, 5₂, des moyens de guidage 6₁, 6₂, 6₃, 7₁, 7₂, 7₃ indépendants de produits déversés.

Aussi le véhicule de collecte peut, tel qu'illustré à la figure 2, présenter trois compartiments principaux 4₁, 4₂ , 4₃ permettant d'effectuer une collecte sélective notamment pour les produits fermenticides, pour les produits recyclables et le reste des produits ménagers. Ainsi, avantageusement, les différents réceptacles principaux peuvent être remplis de l'avant et de l'arrière de véhicule. En zone urbaine, lorsque le véhicule s'arrête, la distance entre lesdits deux postes de travail coïncide approximativement avec la distance entre les déchets de deux habitations voisines. Le nombre d'arrêts du véhicule peut être donc sensiblement diminué. De plus, chaque ripeur peut effectuer le chargement sélectif des mêmes compartiments. Aussi, il n'y a pas d'obligation de création de compartiments supplémentaires par l'apparition d'un deuxième poste de chargement.

Selon un mode de réalisation, chaque réceptacle principal 4₁, 4₂, 4₃ présente pour chaque poste de chargement 5₁, 5₂, un dispositif basculeur dédié 8₁, 8₂, 8₃, 9₁, 9₂, 9₃, chaque dit dispositif basculeur présentant des moyens de prise d'un contenant 2 et des moyens d'actionnement et d'entraînement pour déplacer le contenant dans une position élevée et basculer ce dernier. Ainsi, un même dispositif basculeur est dédié à un seul réceptacle principal de collecte. Cette disposition permet avantageusement, pour le ripeur, de réduire les erreurs possibles de chargement d'un réceptacle principal par des produits ou déchets destinés au réceptacle voisin.

Lesdits au moins deux réceptacles principaux 4₁, 4₂, 4₃ sont constitués par une benne 10 compartimentée présentant au moins une cloison de séparation 11, 12, notamment verticale, disposée longitudinalement dans ladite benne 10 et constituant au moins deux compartiments longitudinaux.

Les moyens de guidage indépendants des produits déversés sont constitués, au niveau du poste avant de chargement 5₂, pour chaque réceptacle principal 4₁, 4₂, 4₃, d'une cheminée 7₁, 7₂, 7₃.

Lesdites cheminées 7₁, 7₂, 7₃ sont disposées dans des positions décalées, longitudinalement au châssis automoteur 3, chaque cheminée étant positionnée en vis-à-vis d'un dispositif basculeur 9₁, 9_{2,}, 9₃.

Par ailleurs, lesdites cheminées 7₁, 7₂, 7₃ sont disposées dans des positions décalées, transversalement au châssis automoteur, chaque cheminée étant disposée en vis-à-vis d'un compartiment longitudinal 4₁, 4₂, 4₃.

Afin d'augmenter les capacités de stockage du véhicule, chaque réceptacle 4₁, 4₂, 4₃ présentent deux dispositifs de compaction 14, 15 situés aux deux extrémités dudit réceptacle, tels qu'illustrés aux figures 6 à 8. Selon l'invention, lesdits deux dispositifs de compaction 14, 15 seront soit synchronisés pour pousser en même temps les produits dans undit réceptacle principal, soit.

fonctionnent en décalé, l'un des dispositifs de compaction 14, 15 fermant l'une des ouvertures d'alimentation 25, 25' d'undit réceptacle principal, lorsque l'autre dispositif de compaction pousse les produits.

Tel qu'illustré au schéma de la figure 6, chaque cheminée associée à un réceptacle principal débouche sur une chambre de presse 16 d'un dispositif de compaction 15 de produits. La chambre de presse 16 est constituée au moins en partie par un conduit traversant dans un dispositif éjecteur 17. Ledit dispositif éjecteur 17 constitue une paroi mobile en translation dans un réceptacle principal 4₁, 4₂, 4₃, ladite paroi mobile étant munie de moyens d'actionnement, tels que notamment un vérin, de telle façon à permettre le vidage d'undit réceptacle principal.

Tel qu'illustré à la figure 2, chaque réceptacle 4₁, 4_{2,}, 4₃ présente son propre dispositif éjecteur 17₁, 17₂, 17₃. Ainsi, avantageusement chacun desdits réceptacles principal longitudinal peut être vidé indépendamment lorsqu'une structure porte 22, notamment articulée au niveau d'un pivot horizontal 41, est escamotée dans une position de dégagement, ouvrant ainsi chacun desdits compartiments 4₁, 4_{2,}, 4₃.

Telle qu'illustrée aux figures 7 et 8, la paroi mobile d'un dispositif éjecteur 17 présente un profil incliné et incurvé de telle manière à constituer une rampe de refoulement pour les produits. Aussi, tels qu'illustrés à la figure 8, les produits ou déchets poussés par la presse du dispositif de compaction 14, à l'arrière d'un réceptacle longitudinal, sont poussés dans ce dernier en direction du dispositif éjecteur.

Le profil incliné du dispositif éjecteur permet avantageusement de diriger les produits en haut du compartiment sans que ces derniers ne se bloquent et constituent un talus de matière au fond du réceptacle. Avantageusement, la presse du dispositif de compaction 15 présente un profil incurvé complémentaire, de telle façon à pouvoir fermer l'ouverture d'alimentation 25', et le conduit traversant dans le dispositif éjecteur, et reconstituer une paroi lisse et sans ouverture pour la paroi mobile.

Selon un mode de réalisation illustré schématiquement à la figure 7, chaque dispositif de compaction 15 de produits est embarqué audit dispositif éjecteur 17. Ainsi, avantageusement, lorsque le dispositif éjecteur 17 sera actionné en translation pour vider un réceptacle, la presse du dispositif de compaction 15 embarquée fermera l'ouverture d'alimentation 25' de telle façon à reconstituer la surface lisse de la paroi mobile du dispositif éjecteur 17.

Le poste arrière de chargement 5₁ est positionné à l'arrière d'une trémie de chargement 19 positionnée à l'arrière du châssis automoteur 3 dans le prolongement desdits au moins deux réceptacles principaux longitudinaux.

La trémie de chargement 19 est constituée par la structure porte 22, articulée à l'extrémité supérieure d'une ouverture de la benne 10, notamment au moyen d'un pivot horizontal 41. La structure porte 22 présente un profilé de section identique à celui de la benne 10 de telle façon à prolonger cette dernière en position fermée. Ladite structure porte présentant pour chaque réceptacle 4₁, 4₂, 4₃, un dispositif de compaction 14 des produits 14.

Avantageusement, la trémie 19 est compartimentée au moyen d'au moins une cloison 20, 21 de séparation disposée longitudinalement dans la structure porte 22. Les cloisons de séparation 20, 21 de la structure porte 22 prolonge avantageusement les cloisons de séparation 11, 12 de la benne dans la trémie. La trémie 19 présente en outre une rive transversale 24, telle qu'illustrée schématiquement à la figure 6, disposée sur une portion haute de ladite structure porte de telle façon à constituer une ouverture d'alimentation 25 pour chacun desdits réceptacles principaux, chacune desdites ouvertures d'alimentation 25 étant disposée en regard d'une presse d'un dispositif de compaction 14. Aussi, la rive transversale 24 permet avantageusement que les produits déversés dans la trémie 19 soient contraints à passer dans le volume actif balayé par le dispositif de compaction 14. Avantageusement, lorsque la structure porte 22 est ouverte, la rive transversale 24 est escamotée et permet une ouverture large de chacun desdits réceptacles principaux longitudinaux. Tel qu'illustré à la figure 6, le véhicule 1 présente en outre un réceptacle secondaire 31 et/ou un réceptacle supplémentaire 32, chacun desdits réceptacles secondaires 31 / supplémentaires 32 présentant des moyens de guidage 33, 34 des produits déversés. Ledit réceptacle supplémentaire 32 est disposé sensiblement au niveau du châssis sous le seuil d'undit réceptacle principal. Ledit réceptacle secondaire est disposé au niveau et à porte-à-faux du châssis 3 sensiblement derrière l'essieu arrière du châssis automoteur 3.

Selon un mode de réalisation, le véhicule présente en outre des moyens de transfert 35 de produits entre le réceptacle secondaire 3 et le réceptacle supplémentaire 32. Ces moyens de transfert 35 permettront le transfert d'un flux F_{T} de produits, notamment du réceptacle supplémentaire 32 vers le réceptacle secondaire 31.

Les moyens de transfert pourront être constitués par un conduit disposé au niveau du châssis 3 entre le réceptacle supplémentaire 32 et le réceptacle secondaire 31. Les moyens de transfert peuvent être complétés en outre par des moyens d'entraînement.

Le conduit peut ainsi constituer un berceau pour une vis sans fin. Le conduit peut encore être incliné et être équipé de moyens de vibrations pour provoquer l'avancée des produits dans le sens de la pente.

Tel qu'illustré à la figure 6, le véhicule présente, au niveau du poste avant de chargement 5₂, une cheminée 33 pour le guidage de flux de produits déversés dans undit réceptacle supplémentaire 32. Avantageusement, l'extrémité débouchante de la cheminée 33 est adjacente à au moins unedite cheminée 7₂ pour le guidage de produits dans undit réceptacle principal 4₂.

Tel qu'illustré aux figures 3 à 5, un même dispositif basculeur 9₂ renverse un contenant 2 dans une position finale unique, un dispositif déflecteur 39 permettant alors de diriger le flux de produits dans l'une et/ou l'autre des cheminées 7₂, 33.

De la même façon, le véhicule présente au niveau du poste arrière de chargement 5₁ une cheminée 34 pour le guidage de flux de produis déversés dans undit réceptacle secondaire 31. Avantageusement, l'extrémité débouchante 36 supérieure de la cheminée 34 est disposée adjacente à une ouverture de chargement 37 de la trémie de chargement 19.

De la même façon, un dispositif déflecteur 38 permet d'orienter le ou les flux de produits déversés d'un contenant 2 par un dispositif basculeur 8.

Aussi, le véhicule présente au moins undit dispositif déflecteur 38,39 au niveau du poste avant de chargement 5₂ et/ou du poste arrière de chargement 5₁, ledit dispositif déflecteur pouvant prendre au moins deux positions pour soit :
- orienter la totalité du flux F_{P} de produits déversés dans un réceptacle principal 4₁, 4₂, 4₃ ou orienter la totalité du flux F_{S} de produits déversés dans un réceptacle secondaire 31 / supplémentaire 32,
- dédoubler le flux de produits, une partie du flux F_{P} de produits étant guidée dans un réceptacle principal, l'autre partie du flux F_{S} étant guidée dans un réceptacle secondaire 31 / supplémentaire 32.

Ainsi, tel qu'illustré à la figure 7, le dispositif déflecteur 38 du poste arrière de chargement 5₁ est articulé au moyen d'un pivot horizontal 52 dans la trémie de chargement 19. Le dispositif déflecteur 38 peut prendre trois positions. Dans un première position non illustrée, le dispositif déflecteur 38 s'escamote pour permettre, lors du vidage d'un contenant 2, que tout le flux déversé F_{S} chute dans la cheminée 34 du réceptacle secondaire 31.

Dans une position intermédiaire illustrée à la figure 7, le dispositif déflecteur 38 vient en alignement d'un séparateur 56 prolongeant une paroi de séparation 57 d'un contenant 2 bi compartiment.

Dans une dernière position non illustrée, le dispositif déflecteur est baissé pour orienter tout le flux F_{P} déversé dans la trémie de chargement 19.

Avantageusement, le dispositif déflecteur est constitué par un ensemble constitué de deux plaques 51, 54. La plaque 51 constitue une piste de roulement pour une cloison de séparation 53 articulée à l'une de ses extrémités à la presse du dispositif de compaction 14, l'autre extrémité présentant un galet ou un patin de roulement 55.

La cloison 53 permet avantageusement que les produits déversés dans la trémie 19 ne viennent pas bloquer la presse du dispositif de compaction 14, lors de son retour dans une position rétractée.

La plaque 54 est articulée au moyen d'un pivot horizontal à l'extrémité de la plaque 51 constituant la piste de roulement. La plaque 54 constitue une raclette dont l'extrémité libre vient sous l'effet de la gravité en contact contre la cloison de séparation 53. Elle permet avantageusement de faire avancer les produits qui pourraient se trouver sur la cloison de séparation 53 lors du retour de la presse dans une position rétractée.

De la même façon, au niveau du poste avant de chargement 5₂, un dispositif déflecteur 39 est articulé à l'extrémité d'une paroi commune de la cheminée 7₂ et de la cheminée 33. D'une manière similaire, le dispositif déflecteur 39 peut prendre trois positions pour orienter la totalité du flux de produits déversés dans le réceptacle secondaire, tel qu'illustré à la figure 3 ou dans le réceptacle principal tel qu'illustré à la figure 4, ou encore dédoubler le flux tel qu'illustré à la figure 5.

Naturellement, d'autres modes de mise en oeuvre, à la portée de l'homme de l'art, auraient pu encore être envisagés sans pour autant sortir du cadre de l'invention telle qu'indiquée dans les revendications.

## Revendications

1. Véhicule (1) de collecte de produits, tels que notamment des déchets ménagers, stockés dans des contenants (2), tels que notamment des poubelles, le véhicule comportant un châssis automoteur (3) portant au moins un réceptacle principal (4) longitudinal, le véhicule présentant au moins deux postes de chargement (5₁, 5₂), un premier poste de chargement situé sur une position avant du châssis automoteur (3), un deuxième poste de chargement situé sur une position arrière du châssis automoteur (3), chacun desdits au moins deux postes de chargement (5₁, 5₂) présentant des moyens de préhension (8, 9) pour vider des contenants (2) dans ledit au moins un réceptacle principal (4), ledit au moins un réceptacle principal (4) communiquant, directement ou indirectement, au niveau de chaque poste de chargement (5₁, 5₂), ledit au moins un réceptacle principal (4) présentant, pour chaque poste de chargement (5₁, 5₂), des moyens de guidage (6, 7) de flux de produits déversés, **caractérisé en ce que** le ou chaque réceptacle principal (4) présente deux dispositifs de compaction (14, 15) situés aux deux extrémités dudit réceptacle principal (4), respectivement associés au premier poste de chargement (5₁) et au deuxième poste de chargement (5₂), aptes à pousser les produits dans ledit réceptacle (4) au-travers d'ouvertures d'alimentation (25, 25'), lesdits deux dispositifs de compaction (14, 15) présentant soit des moyens pour fonctionner en alternance, l'un des deux dispositifs de compaction (14, 15) fermant l'une des ouvertures d'alimentation (25, 25') lorsque l'autre dispositif de compaction (14,15) pousse les produits, soit des moyens pour fonctionner de manière synchronisée, lesdits deux dispositifs de compaction (14,15) poussant les produits en même temps au-travers desdites ouvertures d'alimentation (25, 25') dudit réceptacle principal (4).

2. Véhicule (1) de collecte de produits selon la revendication 1,
dans lequel, le châssis automoteur (3) porte au moins deux réceptacles principaux (4₁, 4₂, 4₃) longitudinaux, chacun desdits au moins deux postes de chargement (5₁, 5₂) présentant des moyens de préhension (8, 9) pour vider sélectivement des contenants (2) dans chacun desdits au moins deux réceptacles principaux (4₁, 4₂, 4₃) , chacun desdits au moins deux réceptacles principaux (4₁, 4₂, 4₃) communiquant directement ou indirectement, au niveau de chaque poste de chargement (5₁, 5₂), chacun desdits au moins deux réceptacles principaux (4₁, 4₂, 4₃) présentant, pour chaque poste de chargement (5₁, 5₂), des moyens de guidage (6₁, 6₂, 6₃, 7₁, 7₂, 7₃) indépendants de flux de produits déversés.

3. Véhicule (1) selon la revendication 2, dans lequel chaque réceptacle principal (4₁, 4₂, 4₃) présente pour chaque poste de chargement (5₁, 5₂) un dispositif basculeur dédié (8₁, 8₂, 8₃, 9₁, 9₂, 9₃), chaque dit dispositif basculeur présentant des moyens de prise d'un contenant et des moyens d'actionnement et d'entraînement pour déplacer le contenant dans une position élevée et basculer ce dernier.

4. Véhicule (1) selon la revendication 2 ou 3, dans lequel lesdits au moins deux réceptacles principaux (4₁, 4₂, 4₃) sont constitués par une benne (10) compartimentée présentant au moins une cloison de séparation (11, 12) verticale, disposée longitudinalement dans ladite benne (10), et constituant au moins deux compartiments longitudinaux.

5. Véhicule (1) selon l'une des revendications 2 à 4, dans lequel les moyens de guidage indépendants de produits déversés sont constitués, au niveau du poste avant de chargement (5₂), pour chaque réceptacle principal (4₁, 4₂, 4₃), d'une cheminée (7₁, 7₂, 7₃).

6. Véhicule (1) selon les revendications 3 et 5, dans lequel lesdites cheminées (7₁, 7₂, 7₃) sont disposées dans des positions décalées, longitudinalement au châssis automoteur (3), chaque cheminée étant positionnée en vis-à-vis d'un dispositif basculeur (9₁, 9₂, 9₃).

7. Véhicule (1) selon les revendications 4 et 5, dans lequel lesdites cheminées (7₁, 7₂, 7₃) sont disposées dans des positions décalées, transversalement au châssis automoteur, chaque cheminée (7₁, 7₂, 7₃) étant disposée en vis-à-vis d'undit réceptacle principal (4₁, 4₂, 4₃).

8. Véhicule (1) selon l'une des revendications 5, 6 ou 7, dans lequel chaque cheminée (7) débouche sur une chambre de presse (16) d'undit dispositif de compaction (15).

9. Véhicule (1) selon la revendication 8, dans lequel la chambre de presse (16) est constituée au moins en partie par un conduit traversant dans un dispositif éjecteur (17), définissant une dite ouverture d'alimentation (25'), ledit dispositif éjecteur (17) constituant une paroi mobile en translation dans undit réceptacle principal (4₁, 4₂, 4₃), ladite paroi mobile étant munie de moyens d'actionnement de telle façon à permettre le vidage d'undit réceptacle principal (4₁, 4₂, 4₃).

10. Véhicule (1) selon la revendication 9, dans lequel la paroi mobile d'un dispositif éjecteur (17) présente un profil incurvé de telle manière à constituer une rampe de refoulement pour les produits compactés.

11. Véhicule (1) selon la revendication 9, dans lequel chaque dispositif de compaction (15) de produits est embarqué audit dispositif éjecteur (17).

12. Véhicule (1) selon la revendication 2, dans lequel le poste arrière de chargement (5₁) est positionné à l'arrière d'une trémie de chargement (19) positionnée à l'arrière du châssis automoteur (3) dans le prolongement desdits au moins deux réceptacles principaux (4₁, 4₂, 4₃) longitudinaux.

13. Véhicule (1) selon les revendications 4 et 12, dans lequel la trémie de chargement (19) est constituée par une structure porte (22), articulée à l'extrémité supérieure d'une ouverture de la benne (10), la structure porte présentant un profilé de section identique à celui de la benne (10) de telle façon à prolonger cette dernière, ladite structure porte présentant pour chaque réceptacle (4₁, 4₂, 4₃) undit dispositif de compaction (14) des produits, ladite trémie (19) étant compartimentée au moyen d'au moins une cloison (20, 21) de séparation disposée longitudinalement dans ladite structure porte (22), la trémie présentant en outre une rive transversale disposée sur une portion haute de ladite structure porte de telle façon à constituer unedite ouverture d'alimentation (25) pour chacun desdits réceptacles principaux, chacune desdites ouvertures d'alimentation étant disposée en regard d'une presse d'undit dispositif de compaction (14).

14. Véhicule (1) selon la revendication 2, dans lequel le véhicule présente en outre au moins un réceptacle secondaire (31) et/ou un réceptacle supplémentaire (32), chacun desdits réceptacle secondaire (31) / supplémentaire (32) présentant des moyens de guidage (33, 34) des produits déversés, ledit réceptacle supplémentaire (32) étant disposé sensiblement au niveau du châssis sous le seuil d'undit réceptacle principal, ledit réceptacle secondaire (31) étant disposé au niveau et à porte-à-faux du châssis (3) sensiblement derrière l'essieu arrière du châssis automoteur.

15. Véhicule (1) selon la revendication 14, dans lequel le véhicule présente en outre des moyens de transfert (35) de produits entre le réceptacle secondaire (31) et le réceptacle supplémentaire (32).

16. Véhicule (1) selon les revendications 5 et 14, dans lequel le véhicule présente au niveau du poste avant de chargement (5₂), une cheminée (33) pour le guidage de flux de produits déversés dans undit réceptacle supplémentaire (32), l'extrémité débouchante de la cheminée étant adjacente à au moins unedite cheminée (7₂) pour le guidage de produits dans undit réceptacle principal (4₂).

17. Véhicule (1) selon les revendications 12 et 14, dans lequel le véhicule présente au niveau du poste arrière de chargement (5₁) une cheminée (34) pour le guidage de flux de produits déversés dans undit réceptacle secondaire (31), l'extrémité débouchante (36) supérieure de la cheminée (34) étant disposée adjacente à une ouverture de chargement (37) de la trémie de chargement (19).

18. Véhicule (1) selon la revendication 16 ou 17 présentant au moins un dispositif déflecteur (38, 39) au niveau du poste avant de chargement (5₂) et/ou au niveau du poste arrière de chargement (5₁), ledit dispositif déflecteur pouvant prendre au moins deux positions pour soit :
- orienter la totalité du flux de produits déversés dans un réceptacle principal (4₁, 4₂, 4₃) ou dans un réceptacle secondaire (31) / supplémentaire (32),
- dédoubler le flux de produits, une partie du flux de produits étant guidée dans un réceptacle principal (4₁, 4₂, 4₃) l'autre partie du flux étant guidée dans un réceptacle secondaire (31) / supplémentaire (32).

## Claims

1. A vehicle (1) for collecting products, such as in particular household refuse, stored in containers (2), such as in particular dustbins, the vehicle including a self-propelled chassis (3) carrying at least one main longitudinal receptacle (4) wherein the vehicle exhibits at least two loading stations (51, 52), a first loading station situated on a front position of the self-propelled chassis (3), a second loading station situated on a rear position of the self-propelled chassis (3), wherein each of said at least two loading stations (51, 52) exhibits gripping means (8, 9) for emptying containers (2) into said at least one main receptacle (4), wherein said at least one main receptacle (4) communicates, directly or indirectly, at the level of each loading station (51, 52), said at least one main receptacle (4) exhibiting, for each loading station (51, 52), means (6, 7) for guiding flows of dumped products, **characterised in that** the or each main receptacle (4) exhibits two compacting devices (14, 15), situated at two ends of said main receptacle (4), respectively associated with the first loading station (51) and the second loading station (52), capable of pushing the products into said receptacle (4) through feed openings (25, 25'), said both compacting devices (14, 15) exhibiting either means to operate alternately, one of both compacting devices (14, 15) closing one of the feed openings (25, 25') when the other compacting device (14, 15) pushes the products, or means to operate synchronously, said both compacting devices (14, 15) pushing the products simultaneously through said feed openings (25, 25') of said main receptacle (4).

2. A vehicle (1) for collecting products according to claim 1, wherein the self-propelled chassis (3) carries at least two main longitudinal receptacles (41, 42, 43) wherein each of said at least two loading stations (51, 52) exhibits gripping means (8, 9) for selectively emptying containers (2) into each of said at least two main receptacles (41, 42, 43), each of said at least two main receptacles (41, 42, 43) communicating directly or indirectly, at the level of each loading station (51, 52), each of said at least two main receptacles (41, 42, 43) exhibiting, for each loading station (51, 52)independent means (61, 62, 63, 71, 72, 73) for guiding flows of dumped products.

3. A vehicle (1) according to claim 2, wherein each main receptacle (41, 42, 43) exhibits for each loading station (51, 52) a dedicated tipping device (81, 82, 83, 91, 92, 93), each said tipping device exhibiting means for grasping a container and actuating and driving means for moving the container in an upper position and tip the latter.

4. A vehicle (1) according to claim 2 or 3, wherein said at least two main receptacles (41, 42, 43) consist of a compartmented skip (10) exhibiting at least one vertical partition wall (11, 12), arranged longitudinally in said skip (10), and forming at least two longitudinal compartments.

5. A vehicle (1) according to one of the claims 2 to 4, wherein the independent guiding means for dumped products consist, at the level of the front loading station (5₂), for each main receptacle (41, 42, 43), of a flue (71, 72, 73).

6. A vehicle (1) according to claims 3 and 5, wherein said flues (71, 72, 73) are arranged in offset positions, longitudinally to the self-propelled chassis (3) each flue being located opposite to a tipping device (91, 92, 93).

7. A vehicle (1) according to claims 4 and 5, wherein said flues (71, 72, 73) are arranged in offset positions, transversally to the self-propelled chassis, each flue (71, 72, 73) being arranged opposite to one said main receptacle (41, 42, 43).

8. A vehicle (1) according to any of the claims 5, 6 or 7, wherein each flue (7) emerges onto a pressing chamber (16) of said one compacting device (15).

9. A vehicle (1) according to claim 8, wherein the pressing chamber (16) is formed at least partially of a through-duct in an ejecting device (17), delineating a feed opening (25'), said ejecting device (17) forming a translationally mobile wall in one said main receptacle (41. 42, 43), said mobile wall being fitted with actuating means so as to enable emptying of one said main receptacle (41, 42, 43).

10. A vehicle according to claim 9, wherein the mobile wall of an ejecting device (17) exhibits a curved profile so as to form a discharge ramp for the compacted products.

11. A vehicle (1) according to claim 9, wherein each compacting device (15) of products is on-board said ejecting device (17).

12. A vehicle (1) according to claim 2, wherein the rear loading station (51) is positioned at the back of a loading hopper (19) located at the rear of the self-propelled chassis (3) in the extension of said at least two main longitudinal receptacles (41, 42, 43).

13. A vehicle (1) according to claims 4 and 12, wherein the loading hopper (19) is formed of a door structure (22), articulated at the upper end of an opening of the skip (10), the door structure exhibiting a profile with a section identical to that of the skip (10) so as to extend the latter, said door structure exhibiting for each receptacle (41, 42, 43) one said compacting device (14) of the products, said hopper (19) being compartmented by means at least one partition wall (20, 21) arranged longitudinally in said door structure (22), the hopper exhibiting moreover a transversal verge arranged on a higher portion of said door structure so as to form one said feed opening (25) for each of said main receptacles, each of said feed openings being arranged facing a press for one said compacting device (14).

14. A vehicle (1) according to claim 2, wherein the vehicle exhibits moreover at least one secondary receptacle (31) and/or an additional receptacle (32), each of said secondary (31)/additional (32) receptacles exhibiting means (33, 34) for guiding flows of dumped products, said additional receptacle (32) being arranged substantially at the level of the chassis beneath the threshold of one said main receptacle, said secondary receptacle (31) being arranged at the level of and cantilever to the chassis (3) substantially behind the rear axle of the self-propelled chassis.

15. A vehicle (1) according to claim 14, wherein the vehicle exhibits moreover means (35) for transferring products between the secondary receptacle (31) and the additional receptacle (32).

16. A vehicle (1) according to claims 5 and 14, wherein the vehicle exhibits at the level of the front loading station (52), a flue (33) for guiding flows of products dumped in one said additional receptacle (32), the emerging end of the flue being adjacent to at least one said flue (72) for guiding products dumped in one said main receptacle (42).

17. A vehicle (1) according to claims 12 and 14, wherein the vehicle exhibits at the level of the rear loading station (51) a flue (34) for guiding flows of products dumped in one said secondary receptacle (31), the upper emerging end (36) of the flue (34) being arranged adjacent to a loading aperture (37) of the loading hopper (19).

18. A vehicle (1) according to claim 16 or 17 exhibiting at least one deflecting device (38, 39) at the level of the front loading station (52) and/or at the level of the rear loading station (51), wherein said deflecting device may take on at least two positions either:
- to orient the whole flow of dumped products into a main receptacle (41, 42, 43) or into a secondary (31)/ additional (32) receptacle,
- to split the flow of products, to orient the whole flow of dumped products into a main receptacle (41, 42, 43), the other portion of the flow being guided into a secondary (31) / additional (32) receptacle.

## Patentansprüche

1. Fahrzeug (1) zum Sammeln von Produkten, wie insbesondere von Haushaltsabfällen, die in Behältern (2), wie insbesondere in Mülltonnen, enthalten sind, wobei das Fahrzeug ein motorgetriebenes Fahrgestell (3) umfaßt, das wenigstens einen Längs-Hauptbehälter (4) trägt, wobei das Fahrzeug wenigstens zwei Ladestationen (5₁, 5₂), eine erste Ladestation, die sich an einer Position vor dem motorgetriebenen Fahrgestell (3) befindet, eine zweite Ladestation, die sich an einer hinteren Position des motorgetriebenen Fahrgestells (3) befindet, aufweist, wobei jede der besagten wenigstens zwei Ladestationen (5₁, 5₂) Greifmittel (8, 9) aufweist, um Behälter (2) in den besagten wenigstens einen Hauptbehälter (4) zu entleeren, wobei der besagte wenigstens eine Hauptbehälter (4) direkt oder indirekt im Bereich jeder Ladestation (5₁, 5₂) kommuniziert, wobei der besagte wenigstens eine Hauptbehälter (4) für jede Ladestation (5₁, 5₂) Mittel zur Lenkung (6, 7) des Flusses der ausgeschütteten Produkte aufweist, **dadurch gekennzeichnet, dass** der oder jeder Hauptbehälter (4) zwei an den beiden Enden des besagten Hauptbehälters (4) befindliche Kompaktiervorrichtungen (14, 15) aufweist, die respektive der ersten Ladestation (5₁) und der zweiten Ladestation (5₂) zugeordnet sind und die geeignet sind, um die Produkte durch Zufuhröffnungen (25, 25') hindurch in den besagten Behälter (4) hineinzudrücken, wobei die besagten zwei Kompaktiervorrichtungen (14, 15) entweder Mittel, um abwechselnd zu arbeiten, wobei eine der beiden Kompaktiervorrichtungen (14, 15) eine der Zufuhröffnungen (25, 25') schließt, wenn die andere Kompaktiervorrichtung (14, 15) die Produkte hineindrückt, oder Mittel um synchronisiert zu arbeiten, wobei die besagten zwei Kompaktiervorrichtungen (14, 15) die Produkte gleichzeitig durch die besagten Zufuhröffnungen (25, 25') des besagten Hauptbehälters (4) hineindrücken.

2. Fahrzeug (1) zum Sammeln von Produkten nach Anspruch 1, bei dem das motorgetriebene Fahrgestell (3) wenigstens zwei Längs-Hauptbehälter (4₁, 4₂, 4₃) trägt, wobei jede der besagten wenigstens zwei Ladestationen (5₁, 5₂) Greifmittel (8, 9) aufweist, um Behälter (2) selektiv in jeden der besagten wenigstens zwei Hauptbehälter (4₁, 4₂, 4₃) zu entleeren, wobei jeder der besagten wenigstens zwei Hauptbehälter (4₁, 4₂, 4₃) direkt oder indirekt im Bereich jeder Ladestation (5₁, 5₂) kommuniziert, wobei jeder der besagten wenigstens zwei Hauptbehälter (4₁, 4₂, 4₃) für jede Ladestation (5₁, 5₂) unabhängige Mittel zur Lenkung (6₁, 6₂, 6₃, 7₁, 7₂, 7₃) des Flusses der ausgeschütteten Produkte aufweist.

3. Fahrzeug (1) nach Anspruch 2, bei dem jeder Hauptbehälter (4₁, 4₂, 4₃) für jede Ladestation (5₁, 5₂) eine eigne Kippvorrichtung (8₁, 8₂, 8₃, 9₁, 9₂, 9₃) aufweist, wobei jede besagte Kippvorrichtung Mittel zum Greifen eines Behälters und Betätigungs- und Antriebsmittel aufweist, um den Behälter in eine gehobene Position zu verstellen und diesen letzten zu kippen.

4. Fahrzeug (1) nach Anspruch 2 oder 3, bei dem die besagten wenigstens zwei Hauptbehälter (4₁, 4₂, 4₃) aus einer in Fächer unterteilten Abfallmulde (10) bestehen, die wenigstens eine senkrechte Trennwand (11, 12) aufweist, die in Längsrichtung in der besagte Abfallmulde (10) angeordnet ist und wenigstens zwei Längsfächer bildet.

5. Fahrzeug (1) nach einem der Ansprüche 2 bis 4, bei dem die unabhängigen Mittel zur Lenkung der ausgeschütteten Produkte im Bereich der vorderen Ladestation (62) für jeden Hauptbehälter (4₁, 4₂, 4₃) aus einem Schornstein (7₁, 7₂, 7₃) bestehen.

6. Fahrzeug (1) nach Ansprüchen 3 und 5, bei dem die besagten Schornsteine (7₁, 7₂, 7₃) in in Längsrichtung zum motorgetriebenen Fahrgestell (3) versetzten Positionen angeordnet sind, wobei jeder Schornstein gegenüber einer Kippvorrichtung (9₁, 9₂, 9₃) positioniert ist.

7. Fahrzeug (1) nach Ansprüchen 4 und 5, bei dem die besagten Schornsteine (7₁, 7₂, 7₃) in quer zum motorgetriebenen Fahrgestell versetzten Positionen angeordnet sind, wobei jeder Schornstein (7₁, 7₂ ,7₃) gegenüber einem Hauptbehälter (4₁, 4₂, 4₃) angeordnet ist.

8. Fahrzeug (1) nach einem der Ansprüche 5, 6 oder 7, bei dem jeder Schornstein (7) in eine Preßkammer (16) einer besagten Kompaktiervorrichtung (15) endet.

9. Fahrzeug (1) nach Anspruch 8, bei dem die Preßkammer (16) wenigstens zum Teil aus einer durchgehenden Rohrleitung in einer Auswerfvorrichtung (17) besteht, die eine besagte Zufuhröffnung (25') definiert, wobei die besagte Auswerfvorrichtung (17) eine in einem besagten Hauptbehälter (4₁, 4₂, 4₃) translationsbewegliche Wand bildet, wobei die besagte bewegliche Wand so mit Betätigungsmitteln versehen ist, dass das Entleeren eines besagten Hauptbehälters (4₁, 4₂, 4₃) ermöglicht wird.

10. Fahrzeug (1) nach Anspruch 9, bei dem die bewegliche Wand einer Auswerfvorrichtung (17) ein gebogenes Profil aufweist, sodass eine Verdrängungsrampe für die kompaktierten Produkte gebildet wird.

11. Fahrzeug (1) nach Anspruch 9, bei dem jede Vorrichtung zum Kompaktieren (15) von Produkten auf der besagten Auswerfvorrichtung (17) mitgenommen wird.

12. Fahrzeug (1) nach Anspruch 2, bei dem die hinetere Ladestation (5₁) hinter einem Ladetrichter (19) positioniert ist, der am hinteren Teil des motorgetriebenen Fahrgestells (3) in der Verlängerung der besagten wenigstens zwei Längs-Hauptbehälter (4₁, 4₂, 4₃) positioniert ist.

13. Fahrzeug (1) nach Ansprüchen 4 und 12, bei dem der Ladetrichter (19) aus einer am oberen Ende einer Öffnung der Abfallmülde (10) gelenkig vorgesehenen Türstruktur (22) besteht, wobei die Türstruktur ein Profil aufweist, das im Querschnitt demjenigen der Abfallmülde (10) identisch ist, sodass es diese letzte verlängert, wobei die besagte Türstruktur für jeden Behälter (4₁, 4₂, 4₃) eine besagte Vorrichtung zum Kompaktieren (14) der Produkte aufweist, wobei der besagte Trichter (19) mittels wenigstens einer Trennwand (20, 21), die in Längsrichtung in der besagten Türstruktur (22) angeordnet ist, in Fächer unterteilt ist, wobei der Trichter außerdem eine Querkante aufweist, die so auf einem hohen Teil der besagten Türstruktur angeordnet ist, dass sie eine Zufuhröffnung (25) für jeden der Hauptbehälter bildet, wobei jede der besagten Zufuhröffnungen gegenüber einer Presse einer besagten Kompaktiervorrichtung (14) angeordnet ist.

14. Fahrzeug (1) nach Anspruch 2, bei dem das Fahrzeug außerdem wenigstens einen Sekundärbehälter (31) und/oder einen zusätzlichen Behälter (32) aufweist, wobei jeder der besagten Sekundärbehälter (31) / zusätzlichen Behälter (32) Mittel zur Lenkung (33, 34) der ausgeschütteten Produkte aufweist, wobei der besagte zusätzliche Behälter (32) im wesentlichen im Bereich des Fahrgestells unterhalb der Schwelle eines besagten Hauptbehälters angeordnet ist, wobei der besagte Sekundärbehälter (31) im Bereich und freiliegend bezüglich des Fahrgestells (3) im wesentlichen hinter der Hinterachse des motorgetriebenen Fahrgestells angeordnet ist.

15. Fahrzeug (1) nach Anspruch 14, bei dem das Fahrzeug außerdem Mittel zum Umladen (35) von Produkten zwischen dem Sekundärbehälter (31) und dem zusätzlichen Behälter (32) aufweist.

16. Fahrzeug (1) nach Ansprüchen 5 und 14, bei dem das Fahrzeug im Bereich der vorderen Ladestation (5₂) einen Schornstein (33) zur Lenkung des Flusses der ausgeschütteten Produkte z einem besagten zusätzlichen Behälter (32) aufweist, wobei das einmündende Ende des Schornsteins angrenzend an wenigstens einem besagten Schornstein (7₂) zur Lenkung von Produkten zu einem besagten Hauptbehälter (4₂) ist.

17. Fahrzeug (1) nach Ansprüchen 12 und 14, bei dem das Fahrzeug im Bereich der hinteren Ladestation (5₁) einen Schornstein (34) zur Lenkung des Flusses der ausgeschütteten Produkte zu einem besagten Sekundärbehälter (31) aufweist, wobei das obere einmündende Ende (36) des Schornsteins (34) angrenzend an einer Ladeöffnung (37) des Ladetrichters (19) angeordnet ist.

18. Fahrzeug (1) nach Anspruch 16 oder 17, aufweisend wenigstens eine Ableitvorrichtung (38, 39) im Bereich der vorderen Ladestation (5₂) und/oder im Bereich der hinteren Ladestation (5₁), wobei die besagte Ableitvorrichtung wenigstens zwei Positionen annehmen kann, um entweder:
- den sämtlichen Fluss der ausgeschütteten Produkte in einen Hauptbehälter (4₁, 4₂, 4₃) oder zu einem Sekundärbehälter (31) / zusätzlichen Behälter (32) zu richten,
- den Fluss der Produkte in zwei zu teilen, wobei ein Teil des Flusses der Produkte zu einem Hauptbehälter (4₁, 4₂, 4₃) gelenkt wird, der andere Teil des Flusses in einen Sekundärbehälter (31) / zusätzlichen Behälter (32) gelenkt wird.
